# FASCICULE DE BREVET EUROPEEN

(11) **EP 1 618 805 B1**
(45) Date de publication et mention de la délivrance du brevet: **14.01.2009**
(21) Numéro de dépôt: 05300505.4
(22) Date de dépôt: 23.06.2005
(51) Int. Cl.: A41D 13/12

(54) **Vêtement à enfilage et enlèvement facilités**
Kleidungsstück zum erleichterten zu- und ausziehen
Garment with improved removing and donnability

(30) Priorité: 22.07.2004 FR 0451613
(43) Date de publication de la demande: 25.01.2006
(73) Titulaire: INSTITUT FRANCAIS DU TEXTILE ET DE L'HABILLEMENT, 69130 Ecully (FR)
(72) Inventeur: Matthelie, Jean-Pierre, 10420 Les Noes Pres Troyes (FR)
(74) Mandataire: Vuillermoz, Bruno

(56) Documents cités:
- WO-A-03/063624
- FR-A- 2 804 837
- US-A- 4 939 794
- US-A- 5 564 123
- US-A- 5 822 802
- US-A1- 2004 010 837
- PATENT ABSTRACTS OF JAPAN vol. 1998, no. 04, 31 mars 1998 (1998-03-31) & JP 09 324307 A (GUNZE LTD), 16 décembre 1997 (1997-12-16)

## Description

L'invention se rapporte au domaine de l'habillement et plus spécifiquement aux vêtements confectionnés avec des agencements particuliers, afin notamment de permettre leur enfilage ainsi que leur enlèvement ou désenfilage de manière aisée, plus particulièrement pour les personnes âgées ou à mobilité réduite. L'invention concerne plus particulièrement un pull chasuble.

Par "vêtement à passages de membres", on entend tout type de vêtement présentant deux orifices permettant l'enfilage des deux bras ou des deux jambes d'un utilisateur.

On observe au quotidien, que les personnes à mobilité réduite rencontrent des difficultés pour enfiler ou enlever leurs vêtements, de par la nécessité, pour effectuer ces gestes quotidiens, notamment une flexion dorsale, ou une rotation des genoux, et de manière générale toute sorte de mouvements sources de douleur, ou incompatibles avec la relative raideur due à l'age ou aux traumatismes. De fait, il s'avère souvent nécessaire d'assister ces personnes pour leur permettre de s'habiller.

Afin de faciliter un tel enfilage, il est connu, par exemple par le document WO 03/063624, d'utiliser des moyens de solidarisation réversible de partie dudit vêtement, tels que des boutons-pression. Cependant, ce type de moyen de solidarisation ne permet pas d'adapter la taille, et surtout l'utilisation ou l'enfilage du vêtement en fonction de la morphologie de l'utilisateur. Par conséquent, de tels vêtements peuvent se révéler totalement inesthétiques, de par l'inadéquation entre la taille résultante dudit vêtement et l'utilisateur. Ce principe de fermeture peut en outre induire, notamment dans les établissements hospitaliers ou dans les lieux de séjour des personnes âgées, la nécessité de disposer d'une grande quantité de vêtements du même modèle dans une pluralité de tailles, augmentant dès lors de manière significative les coûts correspondants. En outre, ces vêtements induisent un caractère uniformisant, les rendant peu enclins à être portés.

Un autre vêtement présentant également les inconvénients mentionnés ci-dessus est décrit dans le document FR-2 804 837, où il est question d'un pull chasuble selon le préambule de la revendication 1 du jeu annexé.

Dans le document GB-A-2 154 852 est décrit un pantalon dont la portion supérieure est fendue latéralement, à droite et à gauche, à partir de la taille et jusqu'au haut des jambes. Chaque fente latérale dans le haut de ce pantalon est délimitée par deux parties rabattables l'une sur l'autre, dont chacune porte l'une de deux bandes complémentaires de solidarisation, du type velours et crochets. Ces deux bandes peuvent être fixées l'une à l'autre de manière réversible, dans plusieurs positions qui correspondent à des réglages différents du tour de taille.

L'invention concerne donc un pull chasuble muni de passage(s) de membre, destiné à être plus facilement enfilé et enlevé, notamment par des personnes à mobilité réduite, tout en présentant au porter un aspect conventionnel.

Selon l'invention, ce pull chasuble se caractérise en ce qu'il comprend :
- au moins une partie rabattable, favorisant l'enfilage et/ou l'enlèvement du vêtement et plus particulièrement l'insertion du ou des membres dans le passage correspondant, et comportant une pluralité de volets destinés à faciliter la mobilité de son utilisateur, une fois rabattue cette partie rabattable ;
- une pluralité de moyens de fixation réversible, positionnés respectivement sur la ou les parties rabattables et sur la partie en regard du vêtement, afin de permettre le positionnement de la partie rabattable sur le reste du vêtement, et présentant une dimension variable de telle sorte que la taille du vêtement puisse être adaptée à l'utilisateur.

Autrement dit, le pull chasuble conforme à l'invention peut comporter, sur ses faces avant ou latérales, notamment, des zones de jointure entre deux parties, l'une étant rabattue sur l'autre et solidarisée grâce à une pluralité de moyens de fixation réversible de type boucles et crochets, ou tous autres moyens conventionnels, tels que boutons, boutons-pressions, agrafes, fermeture à glissière, fermeture magnétique. On entend par "moyens de fixation réversible de type boucles et crochets" des bandes ou pastilles, telles que commercialisées notamment sous la marque déposée Velcro®.

Des moyens de fixations plus conventionnels peuvent également être mis en oeuvre, tels que boutons à préhension aisée, c'est à dire de taille et de forme faciles à saisir, susceptibles de coopérer avec une boutonnière large.

Avantageusement, la partie rabattable peut comporter au moins une pastille agrippante munie d'une pluralité de crochets. Dans ce cas, les moyens de fixation réversibles solidaires de la partie rabattable se présentent sous la forme d'une pastille qui peut être de diverses formes, et notamment ronde ou carrée, de laquelle émerge une pluralité de crochets.

Selon une première variante, la partie en regard de la partie rabattable peut comporter au moins une pastille d'accrochage munie d'une pluralité de boucles. Ainsi, la zone de solidarisation réversible entre la partie rabattable et la zone en regard est sensiblement localisée en fonction de la taille de la pastille d'accrochage de laquelle émerge une pluralité de boucles.

Selon une deuxième variante, la partie en regard de la partie rabattable peut comporter une bande d'accrochage munie d'une pluralité de boucles. Autrement dit, dans ce cas, la solidarisation réversible entre la partie rabattable et la partie en regard présente une certaine latitude pour réaliser la solidarisation entre les deux parties du vêtement. Cette latitude est alors fonction de la largeur de la bande d'accrochage utilisée. Elle peut notamment permettre d'adapter la taille du vêtement à l'utilisateur en fonction du positionnement choisi de la pastille agrippante sur la bande d'accrochage.

En pratique, la partie rabattable peut comporter au moins un bouton factice au niveau de la partie rabattable, et qui est apparent une fois cette partie rabattue.

En d'autres termes, les boutons factices peuvent devenir apparents lorsque la partie rabattable vient recouvrir la partie en regard du vêtement. Ces boutons factices permettent de donner l'illusion que la zone rabattable et la zone en regard sont solidarisés au moyen de ces boutons.

Avantageusement, le vêtement peut comporter un cordon destiné à faciliter son enfilage, et être positionné au niveau de l'un des bords d'une zone rabattable ou juxtaposable ou de la partie rabattable du vêtement.

Autrement dit, un cordon peut être solidarisé à l'un des bords d'une zone rabattable ou juxtaposable ou de la partie rabattable pour permettre à l'utilisateur de ce vêtement un enfilage aisé. En effet, l'extrémité libre de ce cordon peut permettre notamment de positionner la partie en regard du vêtement de façon à venir correspondre avec la partie rabattable, sans nécessiter une grande amplitude de mouvement de la part de l'utilisateur pour réaliser cette opération.

Ce ou ces cordons peuvent être situés dans des lieux de jonction privilégiés autres que les bords en vue de faciliter l'enfilage du vêtement considéré.

Le vêtement selon l'invention est un pull chasuble. Ainsi, lorsque la partie rabattable n'est pas solidarisée avec la partie en regard, le vêtement se présente sous la forme d'une chasuble puisque les manches ne sont pas alors formées. Cependant, une fois la partie rabattable solidarisée avec la partie en regard, ce vêtement se présente sous la forme d'un pull puisque deux manches sont alors formées et fermées.

Pour obtenir une plus grande mobilité de mouvement, la pluralité de volets est réalisée au niveau de la partie rabattable, pour permettre de réaliser une articulation à la manière des volets d'un accordéon une fois la partie rabattable solidarisée avec la partie en regard du vêtement.

Le pull chasuble peut comporter alors deux parties rabattables de façon à générer une grande ouverture communiquant avec les deux emmanchures.

En d'autres termes, les deux parties rabattables s'étendent chacune entre une ouverture permettant de réaliser une emmanchure et l'ouverture principale située dans la partie inférieure du vêtement. Cette ouverture principale se situe au niveau de la taille de l'utilisateur, une fois le vêtement enfilé.

La manière de réaliser l'invention ainsi que les avantages qui en découlent ressortiront mieux de la description des différents modes de réalisation qui suivent, donnés à titre indicatif, mais non limitatif, à l'appui des figures annexées dans lesquelles :
- la figure 1 est une vue de face d'un pull-chasuble, conformément à l'invention ;
- les figures 2 à 6 représentent différentes étapes de l'enfilage d'un tel pull, conformément à l'invention ;
- la figure 7 est une vue de face d'une veste en position semi-ouverte, non-conforme à l'invention ;
- la figure 8 est une vue de face d'un gilet sans manche en position semi-ouverte, non-conforme à l'invention ;
- les figures 9 à 13 représentent différentes étapes de l'enfilage du gilet de la figure 8.

Comme déjà évoqué, l'invention concerne un vêtement muni de passage(s) de membres, et en l'espèce deux, destiné à être plus facilement enfilé, ou au contraire ôté notamment par des personnes à mobilité réduite, ou souffrant de différents maux douloureux. Tel que représenté à la figure 1, le vêtement conforme à l'invention (1) se présente sous la forme d'un pull-chasuble. Autrement dit, il comporte deux parties rabattables (22, 32), qui s'étendent chacune depuis l'ouverture d'une emmanchure (14, 15) jusqu'à l'ouverture principale (16) du vêtement (1). Cette ouverture principale (16) correspond à l'ouverture située au niveau de la taille de l'utilisateur, une fois le vêtement (1) enfilé et les deux parties (2) rabattues.

Tel que représenté, lorsque les parties rabattables (22, 32) ne sont pas solidarisées de manière réversible avec les parties en regard (26, 36), ce vêtement (1) est assimilable à une chasuble. Cependant, une fois l'opération de solidarisation réversible réalisée entre les deux parties (22, 32) et (26, 36), le vêtement (1) se présente alors sous la forme d'un pull.

La solidarisation entre les deux parties (22, 32) et (26, 36) s'effectue au moyen d'une bande d'accrochage (5), comportant une pluralité de boucles et rapportée sur la partie en regard (26, 36) de la partie rabattable (22, 32), mais également au moyen de pastilles agrippantes (3), judicieusement disposées sur la partie rabattable (22, 32). Ces pastilles agrippantes (3) sont munies d'une pluralité de crochets aptes à agripper les boucles de la bande d'accrochage (5) rapportée sur la partie en regard (26, 36) du vêtement (1). Ces moyens de solidarisation peuvent notamment être ceux commercialisés sous la marque Velcro®. Cependant, ces moyens d'accrochage réversible pourraient être constitués par des fermetures à glissière.

Tel que représenté sur cette figure, le vêtement (1) présente, au niveau de ses parties rabattables (22, 32), une pluralité de volets (13), destinés à améliorer la liberté de mouvement de l'utilisateur.

On a représenté en relation avec les figures 2 à 6, un mode d'enfilage du vêtement (1). Ainsi, lorsque l'utilisateur est amené à enfiler seul son vêtement (1), il peut par exemple procéder de la manière suivante. Il dispose le vêtement (1) sur un support plan tel qu'une table, la face arrière (18) du vêtement étant orientée vers le haut. L'utilisateur enroule alors entre ses mains cette face arrière (18) du vêtement (1), les parties rabattables (22,32) sont alors également enroulées, un rouleau du vêtement (1) étant réalisé jusqu'au niveau des ouvertures des deux emmanchures (14, 15).

Une fois cet enroulement réalisé, et tel que représenté sur la figure 3, l'utilisateur qui peut être assis sur une chaise, incline la tête et relève les avant-bras, tenant entre ses mains le rouleau réalisé sur la face arrière (18) du vêtement (1). Sa tête pénètre alors à l'intérieur de l'ouverture principale (16). Cette opération ne nécessitant pas une grande amplitude de mouvement au niveau des épaules et des coudes, et en outre n'induisant pas de flexion dorsale, elle peut être réalisée par un grand nombre de personnes, à mobilité réduite notamment.

Tel que représenté sur la figure 4, la pénétration de la tête se poursuit à l'intérieur du vêtement (1) jusqu'à émerger au niveau de l'encolure (19). A ce moment, le vêtement (1) se déroule et se présente sous la forme d'une chasuble puisqu'il ne comporte pas encore d'emmanchure. Le déroulement et le glissement du dos du vêtement sur son porteur sont en outre amplement facilités par la présence de doublures lisses, localisées aux endroits favorisant le positionnement correct du vêtement. Ces doublures sont par exemple réalisées en satin.

On distingue les parties rabattables (22, 32) situées de part et d'autre de l'ouverture principale (16). Ces parties rabattables (22, 32) comportent une pluralité de pastilles agrippantes (3) munies de crochets pour permettre de réaliser la solidarisation réversible avec les bandes d'accrochage (5) rapportées en face avant et munies de boucles.

Tel que représenté sur la figure 5, lorsque l'utilisateur rapporte la partie rabattable (32) au niveau de la partie en regard (36), et les solidarise de façon réversible, il apparaît alors des boutons factices (9). En effet, ces boutons (9) ont une fonction purement esthétique, permettant de donner l'illusion que ce sont eux qui réalisent la solidarisation réversible entre les deux parties (32) et (36).

Une fois les deux parties rabattables solidarisées avec les parties en regard, et tel que représenté sur la figure 6, le vêtement se présente alors sous la forme d'un pull (11).

On a représenté sur la figure 7, une veste (21) en dehors de l'invention. Dans ce cas, la partie rabattable (2) se situe au niveau de la face avant du vêtement et peut notamment être située dans un plan médian de cette face avant. La solidarisation entre la partie rabattable (2) et la partie en regard (6) est effectuée au moyen d'une pastille agrippante (3) munie de crochets, et rapportée sur la face interne de la partie rabattable (2). Au niveau de la partie en regard (6), est alors rapportée une pastille d'accrochage (4) munie de boucles. Tout autre moyen de fermeture réversible conventionnel pourrait être mis en oeuvre, tel que par exemple les boutons, boutons-pression, boutonnières, aimants, etc. Tel que représenté, cette veste (21) comporte un cordon (10) dont l'extrémité solidarisé au vêtement est rapportée au niveau d'un bord (17) d'une zone rabattable (12).

L'extrémité libre du cordon (10) peut notamment présenter un moyen de préhension ou une boucle permettant de faciliter sa saisie, et par conséquent la mise en place du vêtement (1) par l'utilisateur. Cette mise en place est également facilitée d'une part, par la présence de zones doublées par un tissu lisse, ainsi que décrit précédemment, et d'autre part, par le recours à des emmanchures obliques et larges type Raglan ®.

Sur la figure 8 est représenté un gilet (31) en dehors de l'invention. Il peut notamment présenter deux cordons (10, 20) permettant de faciliter la mise en place du vêtement (1) par l'utilisateur. Le gilet (31) peut comporter également différentes zones de recouvrement entre une partie rabattable (2) et une partie en regard (6). Ces zones de recouvrement peuvent avoir des orientations différentes, notamment sur la face avant, telles que verticales ou horizontales. La solidarisation entre ces parties est également réalisée au moyen de pastilles agrippantes (3) et de pastilles d'accrochage (4) solidarisées respectivement sur une partie rabattable (2) et une partie en regard (6), ou tout autre moyen de fermeture réversible. Tel que représenté, le cordon (10) est rapporté au niveau d'une zone rabattable (12), tandis que le cordon (20) est rapporté au niveau du bord (17) de la partie rabattable (2).

Ainsi qu'illustré sur la figure 9, pour enfiler ce vêtement (1), l'utilisateur peut par exemple le poser sur une surface plane telle qu'une table. Il positionne alors le vêtement (1) sur l'une de ses épaules et s'aide au moyen du cordon (10) pour le faire tourner autour de son cou.

Ainsi que représenté sur la figure 10, il positionne alors correctement la partie avant au niveau de son épaule gauche. Puis, selon l'illustration de la figure 11, l'utilisateur tire alors de nouveau sur le cordon (10) pour faire remonter au niveau de son épaule la partie (6).

Tel que représenté sur la figure 12, une fois la partie (6) mise en place, il peut ranger le cordon (10) à l'intérieur d'une poche prévue à cet effet. Il maintient ensuite, à l'aide de sa main gauche, la partie (6) en position, tandis que sa main droite saisit le cordon (20) permettant de positionner la partie rabattable (2) correctement. Il fait alors correspondre les moyens de solidarisation réversibles (3, 4) au niveau de la face avant du vêtement (1).

Selon la figure 13, il forme alors un gilet (31), dont l'ouverture centrale (23) peut également être refermée à la manière de la veste (21).

Il ressort de ce qui précède qu'un pull chasuble conforme à l'invention présente de multiples avantages, notamment :
- il permet à une personne à mobilité réduite ou souffrante d'enfiler un vêtement, et ce sans l'assistance d'une tierce personne ;
- il fournit une solution esthétique pour permettre aux personnes à mobilité réduite de se vêtir et de conserver leur dignité ;
- il permet de s'adapter à différentes morphologies d'utilisateur ;
- il est rapide et simple à mettre en place ou à retirer le cas échéant, et notamment pour permettre au milieu hospitalier de réaliser une intervention médicale ;
- s'agissant des vêtements à emmanchures, la sélection de manches type Raglan ®, permet de limiter le débattement des bras nécessaire à l'enfilage des manches, puisque l'inclinaison desdits bras requise devient largement inférieure à 90 ° par rapport à la verticale.

## Revendications

1. Pull chasuble muni de passage(s) de membre(s) (1) destiné à être plus facilement enfilé ou retiré, notamment par des personnes à mobilité réduite, tout en présentant un porter conventionnel, ***caractérisé* en ce qu'**il comprend :
• au moins une partie rabattable ( 22, 32), favorisant l'enfilage et/ou l'enlèvement dudit vêtement (1), et plus particulièrement l'insertion de l'un ou des membres dans le passage correspondant, et comportant une pluralité de volets (13) destinés à faciliter la mobilité de son utilisateur, une fois rabattue cette partie rabattable (22, 32) ;
• une pluralité de moyens de fixation réversible (3, 5), positionnés respectivement sur la ou les parties rabattables (22, 32) et sur la partie en regard (26, 36) du vêtement (1), afin de permettre le positionnement de ladite partie rabattable (26, 36) sur le reste du vêtement (1), et présentant une dimension variable de telle sorte que la taille du vêtement (1) puisse être adaptée à l'utilisateur.

2. Pull chasuble selon la revendication 1, ***caractérisé* en ce que** les moyens de fixation réversible (3, 5) sont de type boucles et crochets.

3. Pull chasuble selon la revendication 1 ou 2, ***caractérisé* en ce que** la dimension variable correspond à la largeur des moyens de fixation réversible (3, 5) positionnés sur la ou les parties rabattables (22, 32) et/ou sur la partie en regard (6, 26, 36).

4. Pull chasuble selon la revendication 3, ***caractérisé* en ce que** la dimension variable correspond à la largeur de la bande d'accrochage (5) munie d'une pluralité de boucles positionnée sur la partie en regard (26, 36) de la partie rabattable (22, 32).

5. Pull chasuble selon l'une des revendications 1 à 4, ***caractérisé* en ce que** la partie rabattable (22, 32) comporte au moins un bouton factice (9) au niveau de la partie rabattable (22, 32) et qui est apparent une fois rabattue ladite partie rabattable 22, 32).

6. Pull chasuble selon l'une des revendications 1 à 5, ***caractérisé* en ce qu'**il comporte un cordon destiné à faciliter l'enfilage dudit vêtement (1), et positionné au niveau de l'un des bords d'une zone rabattable ou de la partie rabattable (22, 32) du vêtement (1).

7. Pull chasuble selon l'une quelconque des revendications précédentes, ***caractérisé* en ce qu'**il comporte deux parties rabattables (22, 32) destinées à définir une grande ouverture (16) communiquant entre les deux emmanchures (14, 15).

8. Pull chasuble selon l'une des revendications 1 à 7, ***caractérisé* en ce qu'** il intègre en outre au niveau des zones de glissement des parties du vêtement sur son porteur constituées de doublures lisses.

## Claims

1. Chasuble-shaped pullover fitted with orifices for the limbs to pass through for improved donnability or removal, particularly by persons of reduced mobility, although appearing conventional in the way it is worn, **characterized in that** it comprises:
■ at least one folding part (22, 32), facilitating the donning and/or removal of said garment (1), and more especially the insertion of one or more limbs into the appropriate orifice, and comprising a plurality of flaps (13) intended to improve the mobility of its user, once this folding part (22, 32) is folded back;
■ a plurality of reversible fastening means (3, 5), positioned on the folding part or parts (22, 32) and on the facing part (26, 36) of the garment (1) respectively, so as to allow said folding part (26, 36) to be positioned on the rest of the garment (1), and being of variable dimension in such a way that the size of the garment (1) can be adapted to the user.

2. Chasuble-shaped pullover as claimed in claim 1, **characterized in that** the reversible fastening means (3, 5) are of the loop and hook type.

3. Chasuble-shaped pullover as claimed in claim 1 or 2, **characterized in that** the variable dimension is the width of the reversible fastening means (3, 5) positioned on the folding part or parts (22, 32) and/or on the facing part (6, 26, 36).

4. Chasuble-shaped pullover as claimed in claim 3, **characterized in that** the variable dimension is the width of the fastening strip (5) fitted with a plurality of loops positioned on the part (26, 36) facing the folding part (22, 32).

5. Chasuble-shaped pullover as claimed in one of claims 1 to 4,
**characterized in that** the folding part (22, 32) comprises at least one dummy button (9) on the folding part (22, 32), which is exposed once said folding part (22, 32) is folded back.

6. Chasuble-shaped pullover as claimed in one of claims 1 to 5, **characterized in that** it comprises a cord intended to improve the donnability of said garment (1), and positioned on one of the edges of a folding area or of the folding part (22, 32) of the garment (1).

7. Chasuble-shaped pullover as claimed in any one of the previous claims, **characterized in that** it comprises two folding parts (22, 32) intended to define a large opening (16) communicating between the two armholes (14, 15).

8. Chasuble-shaped pullover as claimed in one of claims 1 to 7, **characterized in that** it further includes areas for sliding parts of the garment onto its wearer that are constituted by smooth linings.

## Patentansprüche

1. Überwurfjacke mit einem Gliederdurchgang bzw. Gliederdurchgängen (1), die dazu bestimmt ist, das An- und Ausziehen insbesondere für Personen mit eingeschränkter Mobilität zu erleichtern, und auf konventionelle Weise getragen werden kann, **dadurch gekennzeichnet, dass** sie umfasst:
- mindestens einen umklappbaren Teil (22, 32), der das An- und/oder Ausziehen des Kleidungsstücks (1) und insbesondere das Einführen eines oder der Glieder in den entsprechenden Durchgang erleichtert und eine Mehrzahl von Klappen (13) umfasst, die dazu bestimmt sind, die Mobilität des Benutzers zu erleichtern, wenn dieser umklappbare Teil (22, 32) umgeklappt ist;
- eine Mehrzahl von Mitteln (3, 5) zur reversiblen Befestigung, die auf dem oder den umklappbaren Teilen (22, 32) bzw. auf dem gegenüberliegenden Teil (26, 36) des Kleidungsstücks positioniert sind, um die Positionierung des umklappbaren Teils (26, 36) an dem restlichen Kleidungsstück (1) zu gestatten, und eine veränderliche Abmessung besitzen, so dass die Größe des Kleidungsstücks (1) an den Benutzer angepasst werden kann.

2. Überwurfjacke nach Anspruch 1, **dadurch gekennzeichnet, dass** die Mittel (3, 5) zur reversiblen Befestigung vom Typ Haken und Schlingen sind.

3. Überwurfjacke nach Anspruch 1 oder 2, **dadurch gekennzeichnet, dass** die veränderliche Abmessung der Breite der Mittel (3, 5) zur reversiblen Befestigung entspricht, die auf dem oder den umklappbaren Teilen (22, 32) und/oder auf dem gegenüberliegenden Teil (6, 26, 36) positioniert sind.

4. Überwurfjacke nach Anspruch 3, **dadurch gekennzeichnet, dass** die veränderliche Abmessung der Breite des Einhakbands (5) entspricht, das mit einer Mehrzahl von Schlingen versehen ist und auf dem dem umklappbaren Teil (22, 32) gegenüberliegenden Teil (26, 36) positioniert ist.

5. Überwurfjacke nach einem der Ansprüche 1 bis 4, **dadurch gekennzeichnet, dass** der umklappbare Teil (22, 32) auf Höhe des umklappbaren Teils (22, 32) mindestens einen Zierknopf (9) umfasst, der nach Umklappen des umklappbaren Teils (22, 32) sichtbar ist.

6. Überwurfjacke nach einem der Ansprüche 1 bis 5, **dadurch gekennzeichnet, dass** sie eine Schnur umfasst, die dazu bestimmt ist, das Anziehen des Kleidungsstücks (1) zu erleichtern, und die auf Höhe eines der Ränder einer umklappbaren Zone oder des umklappbaren Teils (22, 32) des Kleidungsstücks (1) positioniert ist.

7. Überwurfjacke nach einem der vorhergehenden Ansprüche, **dadurch gekennzeichnet, dass** sie zwei umklappbare Teile (22, 32) umfasst, die dazu bestimmt sind, eine zwischen den beiden Ärmellöchern (14, 15) kommunizierende große Öffnung (16) zu bilden.

8. Übenwurfjacke nach einem der Ansprüche 1 bis 7, **dadurch gekennzeichnet, dass** sie außerdem auf Höhe der Zonen des Gleitens des Kleidungsstücks auf seinem Träger Teile umfasst, die aus glatten Futtern bestehen.
